# EUROPÄISCHE PATENTSCHRIFT

(11) **EP 2 539 525 B1**
(45) Veröffentlichungstag und Bekanntmachung des Hinweises auf die Patenterteilung: **26.08.2015**
(21) Anmeldenummer: 10712888.6
(22) Anmeldetag: 17.03.2010
(51) Int. Cl.: E05B 47/06, E05B 63/16, E05B 45/06, E05B 65/10

(54) **ELEKTRONISCHES EINSTECKSCHLOSS**
ELECTRONIC MORTISE LOCK
SERRURE À MORTAISER ÉLECTRONIQUE

(30) Priorität: 26.02.2010 DE 102010009557
(43) Veröffentlichungstag der Anmeldung: 02.01.2013
(73) Patentinhaber: Astra Gesellschaft Für Asset Management MbH&Co. Kg, 30890 Barsinghausen (DE)
(72) Erfinder: STOBBE, Anatoli, 30890 Barsinghausen (DE); HERRMANN, Wilfried, 30453 Hannover (DE)
(74) Vertreter: Patentanwälte Thömen & Körner
(86) Internationale Anmeldenummer: PCT/DE2010/000294
(87) Internationale Veröffentlichungsnummer: WO 2011/103844

(56) Entgegenhaltungen:
- EP-A1- 0 425 431
- EP-A1- 0 537 531
- EP-A1- 1 174 570
- WO-A1-02/059440
- WO-A1-2004/088069
- WO-A1-2005/042886
- DE-A1- 2 622 720
- US-A1- 2003 127 864

## Beschreibung

Die Erfindung betrifft ein elektronisches Einsteckschloss nach dem Oberbegriff des Anspruchs 1.

Ein elektronisches Einsteckschloss wird an Stelle eines herkömmlichen rein mechanischen Einsteckschlosses in einer Tür befestigt und ermöglicht es, die Tür durch elektronische Mittel an Stelle eines mechanischen Schlüssels zu entsperren und dann mit Hilfe des Türdrückers zu öffnen. Üblicherweise ist ein Sperrmechanismus nur von einer Seite der Tür, nämlich der unsicheren Seite her wirksam, während die Tür von der anderen, der sicheren Seite her stets über den Türdrücker geöffnet werden kann, ohne dass hier eine Sperre überwunden werden muss. Dies ist auch im Interesse einer Fluchtmöglichkeit bei Gefahr sinnvoll.

Je nach dem von welcher Seite aus ein stets ungehinderter Zugang möglich sein soll, muss der eine Türdrücker stets mit der Falle gekuppelt sein, während der andere Türdrücker nur im Falle einer Zugangsberechtigung kuppelbar ist. Bei bisher bekannten Bauformen wurde dies durch zwei unterschiedliche Typen von Einsteckschlössern realisiert, die für die entsprechende Tür jeweils ausgewählt werden mussten. Ein Wechsel zwischen Fluchtrichtung und zugangsbeschränkter Richtung war nicht möglich.

Bei Durchgangstüren kann es auch erforderlich sein, beide Durchgangsrichtungen zu beschränken.

Aus der WO 2004/088069 A1 ist ein elektronisches Einsteckschloss nach dem Oberbegriff des Anspruchs 1 bekannt. Mittels einer Drückergarnitur ist über drehbare Nabenteile eine Falle betätigbar. Mittels einer umschaltbaren mechanischen Kupplung kann wenigstens einer der auf beiden Seiten der Schließvorrichtung angeordneten Drücker außer Eingriff mit der Falle gebracht werden. Während ihrer Einschaltzeit können elektrisch gesteuerte Bedienungsmittel die Drücker aber mit der Falle in Eingriff bringen.

Der Erfindung liegt die Aufgabe zugrunde, ein elektronisches Einsteckschloss zu schaffen, welches eine einfache Konstruktion aufweist, bei dem die Richtungen für ungehinderten Zugang und beschränkten Zugang vor dem Einbau wählbar sind und ein elektronisch steuerbarer Zugang mit geringem Energieeinsatz aus Batterien oder Akkus realisierbar ist.

Diese Aufgabe wird bei einem Einsteckschloss nach dem Oberbegriff des Anspruchs 1 durch die Merkmale dieses Anspruchs gelöst. Weiterbildungen und vorteilhafte Ausgestaltungen ergeben sich aus den Unteransprüchen.

Durch die umschaltbare mechanische Kupplung kann ein und dasselbe Einsteckschloss für unterschiedliche Einsatzarten verwendet werden. Wenn eine Zugangsbeschränkung nur in einer Richtung gewünscht ist, während in entgegen gesetzter Richtung wegen einer Fluchtmöglichkeit keine Zugangsbeschränkung gewünscht ist, können die Zugangsbeschränkungen beliebig gewählt und eingestellt werden. Auch ist es möglich, durch eine einfache Umschaltung eine Zugangsbeschränkung in beiden Richtungen zu ermöglichen. Die Zugangsbeschränkung kann für berechtigte Personen aufgehoben werden, indem die Drücker der Drückergarnituren durch die elektronische Aktorgesteuerte Kupplung in Eingriff mit der Falle gelangen.

Im Gegensatz zu einem herkömmlichen Einsteckschloss mit einer einteiligen Drückernuss als Koppelelement zwischen der Drückergarnitur und der Falle besteht bei einem erfindungsgemäßen elektronischen Einsteckschloss die Drückernuss aus drei Parallelen, um eine gemeinsame Achse drehbaren Scheiben. Von diesen Scheiben ist die mittlere Scheibe über einen Nocken mit einer Betätigungsstange der federbelasteten Falle in Eingriff. Ferner trägt erfingungsgemäß die mittlere Scheibe einen manuell in drei Positionen schwenkbaren Mitnehmer, der wahlweise , in einer zweiten Position, mit keiner oder, in einer ersten bzw. dritten Position, mit einer der äußeren Scheiben in Eingriff bringbar ist und in letzteren Fällen die jeweilige äußere Scheibe mit der mittleren Scheibe kuppelt. Dabei weisen nur die beiden äußeren Scheiben eine Drückervierkantöffnung auf, in die jeweils ein Vierkant eines auf jeder Seite des Einsteckschlosses angeordneten Drückers hineinragt. Über die jeweilige äußere Scheibe, die über den Mitnehmer gerade mit der mittleren Scheibe gekuppelt ist, kann mittels des Drückers die Falle betätigt werden. Der auf der anderen Seite befindliche Drücker ist dann nicht mit der mittleren Scheibe gekuppelt und ein Niederdrücken läuft ins Leere und führt zu keiner Betätigung der Falle.

Die mittlere Schreibe trägt aber zusätzlich eine federbelastete Kuppelklinke, die durch den elektronisch gesteuerten Aktor kurzzeitig oder dauerhaft mit Zahnflanken auf den äußeren Scheiben in Eingriff bringbar ist. Wird diese Kuppelklinke mit den Zahnflanken auf den äußeren Scheiben in Eingriff gebracht, so sind beide äußeren Scheiben mit der mittleren Scheibe gekuppelt. Indem nun auch der andere Drücker über die mittlere Scheibe mit der Türfalle gekuppelt ist, kann diese durch Niederdrücken des Türdrückers zurückgezogen werden. Der Umstand, dass auch der andere Türdrücker, der bereits durch den schwenkbaren Mitnehmer und die äußere Scheibe eingekuppelt ist, ein weiteres Mal eingekuppelt wird, ist ein Nebeneffekt der einfachen Konstruktion. Vorzugsweise ist der Aktor an eine Steuerschaltung angeschlossen, die wiederum über eine Funkverbindung mit einem separaten Lese- und Auswertegerät gekoppelt ist, von dem ein Aktivierungswunsch zur Steuerschaltung übertragbar ist.

In diesem Fall kann das elektronische Einsteckschloss eine austauschbare Baueinheit darstellen, die keinerlei Kabelverbindung benötigt, sondern lediglich auf dem Funkwege mit einem separaten Lese- und Auswertegerät gekoppelt ist.

Mit dem Aktor kann kurzzeitig oder dauerhaft die Kuppelklinke mit Zahnflanken der äußeren Scheiben in Eingriff gebracht werden. Dadurch ist es möglich, wahlweise nur vorübergehend einen Zutritt zu erlauben oder auch einen dauerhaften Zugang über längere Zeit zu ermöglichen und später wieder aufzuheben.

Weiterhin kann das Einsteckschloss Statussensoren aus der Menge Sensoren für Batteriezustand, Tür-, Fallen- und Riegelpositionen umfassen und die Statusinformationen über die Funkverbindung zum Lese- und Auswertegerät übertragen.

Alternativ oder zusätzlich können die Statusinformationen auch durch die Steuerschaltung ausgewertet und zur akustischen Signalisierung sowie zur fallweisen Unterdrückung einer Aktivierung des Aktors umgesetzt werden.

Derartige Daten lassen sich über Sensoren erfassen und zur Protokollierung oder Missbrauchsmeldung nach Übertragung an das Lese- und Auswertegerät nutzen. Durch eine fallweise Unterdrückung einer Aktivierung des Aktors bei bestimmten Statusmeldungen lässt sich außerdem Energie der Batterie oder des Aktors des elektronischen Einsteckschlosses sparen, wenn unter bestimmten Bedingungen eine Energie zehrende Aktivierung des Aktors sinnlos ist.

Im Einzelnen kann mittels der Steuerschaltung bei ausgefahrenem Riegel oder geöffneter Tür eine Aktivierung des Aktors trotz eines Aktivierungswunsches unterdrückt und ein akustisches Signal ausgegeben werden.

So ist bei ausgefahrenem Riegel die Öffnung der Tür über das Rückziehen der Falle nicht möglich und daher eine Aktivierung des Aktors sinnlos. Es würde nur unnötig Energie verbraucht. Gleiches gilt, wenn die Tür bereits offen ist und ein Aktivierungswunsch übermittelt wird. Auch in diesem Fall ist eine Aktivierung sinnlos. Derartige Zustände können dem Nutzer auch durch ein charakteristisches akustisches Signal übermittelt werden, das sich von dem üblichen Quittungssignal bei Aktivierung des Aktors unterscheidet.

Weiterhin kann mittels der Steuerschaltung nach Rückzug der Falle und Öffnen der Tür bei Offenbleiben der Tür erst nach Ablaufen einer Verzögerungszeit zunächst ein lokaler akustischer Alarm und bei weiter offener Tür nach einer weiteren Verzögerungszeit ein Hauptalarm ausgelöst werden.

Während bei einer gewaltsamen Öffnung der Tür der Türsensor diesen Status ermittelt und daraufhin Alarm ausgelöst wird, soll dieser sofortige Alarm vermieden werden, wenn zuvor die Falle bei berechtigtem Öffnen der Tür zurückgezogen wird. Nach Ablauf einer Verzögerungszeit, nach der die Tür nicht geschlossen wurde, wird ein lokaler akustischer Alarm ausgelöst, der den Benutzer an das Schließen der Tür erinnert. Wird trotzdem die Tür nicht geschlossen, wird Hauptalarm ausgelöst. Auch diese fallweise Unterscheidung von Zuständen durch Auswertung mehrerer Sensorsignale trägt zu einem energiesparenden Betrieb des Aktors und des Türschlosses bei.

Nachfolgend wird die Erfindung an Hand eines Ausführungsbeispiels erläutert, das in der Zeichnung dargestellt ist.

In der Zeichnung zeigen:
- Fig. 1: zeigt eine teilweise Seitenansicht eines Einsteckschlosses bei entfernter Seitenwand im unbetätigten Zustand,
- Fig. 2: im Zustand nach Betätigen des Drückers auf der Fluchtseite und
- Fig. 3: nach Aktivierung des Aktors.

In Fig. 1 umfasst das elektronische Einsteckschloss 10 eine Falle 12, die gegen die Kraft einer Feder 16 mittels einer Betätigungsstange 14 zurückgezogen werden kann, damit die Tür geöffnet werden kann.

Zum Betätigen der Falle dient eine Drückernuss 18, die aus einer mittleren Scheibe 20 sowie äußeren Scheiben 22 und 24 besteht. In den Figuren sind nur die mittlere Scheibe 20 und die eine äußere Scheibe 22 dargestellt, die andere äußere Scheibe 24 entspricht der äußeren Scheibe 22 und befindet sich in der Bildebene dichter am Betrachter. Während eine konventionelle Drückernuss eine Vierkantöffnung für die Drückergarnitur aufweist, besitzen im vorliegenden Fall lediglich die äußeren Scheiben 22 und 24 Vierkantöffnungen. Die mittlere Scheibe 20 hingegen besitzt nur eine Bohrung, die kleiner als die Vierkantöffnungen 34, 36 in den äußeren Scheiben 22 und 24 sind. Die Vierkantstäbe der Drückergarnitur auf beiden Seiten können somit nicht durch die gesamte Drückernuss hindurchragen, sondern greifen nur in die jeweiligen äußeren Vierkantöffnungen 34 und 36 der äußeren Scheiben 22 und 24 ein. Durch die Bohrung in der mittleren Scheibe 20 werden die Vierkantstäbe untereinander durch eine Gewindestange verbunden, so dass sie nicht aus den Vierkantöffnungen herausrutschen können, untereinander aber unabhängig voneinander drehbar sind.

Im Ausführungsbeispiel ist lediglich die mittlere Scheibe 20 über einen Nocken 26 mit der Betätigungsstange 14 der Falle 12 gekoppelt. Zur Betätigung der Falle 12 muss daher in jedem Fall die mittlere Scheibe 20 entgegen dem Uhrzeigersinn gedreht werden. Wenn diese Drehbewegung über die Drückergarnitur erfolgen soll, sind unterschiedliche Fälle zu berücksichtigen. In Fig. 1 ist eine Grundstellung dargestellt, in der weder ein Drücker gedrückt ist, noch ein Aktor aktiviert ist.

Über ein Einstellorgan 30 kann ein auf der mittleren Scheibe 20 angeordneter Mitnehmer 28 manuell in drei Stellungen geschwenkt werden. In einer mittleren Stellung steht er mit keiner der äußeren Scheiben in Eingriff. In den beiden äußeren Stellungen ist er hingegen mit einer der äußeren Scheiben 22, 24 in Eingriff bringbar. In letzteren Fällen ist er mit der jeweiligen äußeren Scheibe gekuppelt und wenn der mit dieser äußeren Scheibe gekuppelte Türdrücker gegen die Rückstellkraft einer Feder 50 betätigt wird, wie es Fig. 2 zeigt, wird über den Vorsprung 32 der Mitnehmer 28 und damit auch die mittlere Scheibe 20 mitgedreht. Entsprechend wird die Falle 12 eingezogen.

Der Drücker auf der gegenüber liegenden Seite hingegen würde bei einem Niederdrücken nur die andere äußere Scheibe leer mitdrehen.

Wird nun der Aktor 40 aktiviert, so schwenkt ein Mitnehmernocken 42 eine federbelastete Klinke 38, die auf der mittleren Scheibe 20 angeordnet ist, einwärts und kommt mit sägezahnförmigen Flanken 52 auf den äußeren Scheiben in Eingriff. Diesen Fall zeigt Fig. 3.

Bei Betätigen der Drücker und Drehen der äußeren Scheibe wird dann auch die mittlere Scheibe 20 mitgenommen und betätigt über die Stange 14 die Falle 12.

Die Steuerung des Aktors 40 erfolgt über eine Steuerschaltung 44, die Steuersignale über eine Funkverbindung von einem externen Lese- und Auswertegerät erhält. Umgekehrt können Statussignale über die Funkverbindung auch zum Lese- und Auswertegerät übertragen werden. Zur Erfassung von Zuständen dient z.B. ein Sensor 46 für den Zustand der Tür, ein Sensor 48, über den mittelbar über den Drehwinkel der mittleren Scheibe 20 der Zustand der Falle 12 abgefragt werden kann, und ein Sensor 49 für den Zustand des Riegels 54.

Über die beschriebenen Fälle hinaus kann die Steuerschaltung 44 den Aktor 40 auch dauerhaft aktivieren, so dass beide Drücker mit der Falle 12 gekuppelt bleiben. In diesem Fall bleibt der Mitnehmernocken 42 in der aktiven Stellung, was durch eine Ausgestaltung des Aktors 40 als Motor möglich ist, ohne dass in dieser Stellung ständig Energie verbraucht wird. Der Mitnehmernocken kann zur Aufhebung dieser Position um 180° gedreht werden und ist in dieser Stellung dann nicht mehr aktiv.

Die Position von Falle 12, Türöffnung 47 und Riegel 54 durch die Sensoren 48, 46 und 49 ermöglichen eine intelligente energiesparende Steuerung des Aktors sowie auch eine Signalisierung von Zuständen und Funktionen gegenüber dem Nutzer.

Wenn der Riegel 54 ausgefahren ist, ist ein Öffnen der Tür durch Rückziehen der Falle 12 nicht möglich. In diesem Fall wird durch ein Signal des Sensors 49 der Zustand der Steuerschaltung 44 gemeldet, die im Falle eines Zugangswunsches eine Betätigung des Aktors 40 unterdrückt. Auf diese Weise wird Energie gespart. Ebenfalls wird eine Betätigung des Aktors 40 unterdrückt, wenn über den Türoffenfühler 47 und den Sensor 46 eine offene Tür festgestellt wird.

Im Übrigen dient der Türoffenfühler 47 mit dem Sensor 46 zur Alarmmeldung bei offener Tür. Dieser Fall tritt ein, wenn eine Türöffnung ermittelt wird, ohne dass die Falle 12 über die mittlere Scheibe 20 der Drückernuss zurückgezogen wurde. Bei Öffnen der Falle durch Schwenken der mittleren Scheibe 20 der Drückernuss hingegen wird über den Sensor 48 eine Alarmauslösung verzögert. Nach einer ersten Verzögerungszeit wird ein lokaler Alarm ausgelöst, der einen Nutzer auffordert, die Tür zu schließen. Geschieht dies nicht, wird nach einer weiteren Verzögerungszeit ein Hauptalarm ausgelöst. Im Übrigen können die Zustände der Sensoren auch über die Funkverbindung zum Lese- und Auswertegerät übertragen und dort protokolliert werden.

## Patentansprüche

1. Elektronisches Einsteckschloss (10) mit einer Falle (12), die durch eine Drückergarnitur betätigbar ist, wobei mittels einer umschaltbaren mechanischen Kupplung des Einsteckschlosses (10) wenigstens einer der auf beiden Seiten des Schlosses angeordneten Drücker der Drückergarnitur außer Eingriff mit der Falle (12) bringbar ist, durch eine elektronische aktorgesteuerte Kupplung die Drücker der Drückergarnitur während der Einschaltzeit des Aktors (40) aber in Eingriff mit der Falle (12) bringbar sind, wobei eine als Koppelelement zwischen der Falle (12) und der Drückergarnitur ausgebildete Drückernuss (18) aus drei parallelen, um eine gemeinsame Achse drehbare Scheiben (20, 22, 24) besteht, von denen die mittlere Scheibe (20) über einen Nocken (26) mit einer Betätigungsstange (14) der federbelasteten Falle (12) in Eingriff steht, und wobei nur die beiden äußeren Scheiben (22, 24) eine Drückervierkantöffnung (34, 36) aufweisen, in die jeweils ein Vierkant eines auf jeder Seite des Einsteckschlosses (10) angeordneten Drückers hineinragt, **dadurch gekennzeichnet, dass** die mittlere Scheibe (20) ferner einen manuell in drei Positionen schwenkbaren Mitnehmer (28) trägt, der wahlweise ,in einer zweiten Position, mit keiner oder , in einer ersten bzw. dritten Position, mit einer der äußeren Scheiben (22, 24) in Eingriff bringbar ist und im Eingriffsfall die jeweilige äußerer Scheibe (22, 24) mit der mittleren Scheibe (20) kuppelt, und dass die mittlere Scheibe (20) eine federbelastete Kuppelklinke (38) trägt, die durch den elektronisch gesteuerten Aktor (40) kurzzeitig oder dauerhaft mit Zahnflanken (52) auf den äußeren Scheiben (22, 24) in Eingriff bringbar ist und so beide äußere Scheiben (22, 24) mit der mittleren Scheibe (20) kuppelt.

2. Elektronisches Einsteckschloss nach Anspruch 1, **dadurch gekennzeichnet, dass** der Aktor(40) an eine Steuerschaltung (44) angeschlossen ist, die wiederum über eine Funkverbindung mit einem separaten Lese- und Auswertegerät gekoppelt ist, von dem ein Aktivierungswunsch zur Steuerschaltung (44) übertragbar ist.

3. Elektronisches Einsteckschloss nach Anspruch 2, **dadurch gekennzeichnet, dass** der Aktor (40) mittels der Steuerschaltung (44) bei einem zulässigen Aktivierungswunsch kurzeitig aktivierbar und nach Ablauf einer Haltezeit automatisch deaktivierbar ist oder durch gesonderte Steuerbefehle gezielt dauerhaft aktivierbar und die dauerhafte Aktivierung aufhebbar ist.

4. Elektronisches Einsteckschloss nach Anspruch 2 oder 3, **dadurch gekennzeichnet, dass** das Einsteckschloss(10) Statussensoren (46, 48, 49) aus der Menge Sensoren für Batteriezustand, Tür-, Fallen- und Riegelposition umfasst und die Stausinformationen über die Funkverbindung zum Lese- und Auswertegerät übertragbar sind.

5. Elektronisches Einsteckschloss nach einem der Ansprüche 2 bis 4, **dadurch gekennzeichnet, dass** das Einsteckschloss (10) Statussensoren (46, 48, 49) aus der Menge Sensoren für Batteriezustand, Tür-, Fallen- und Riegelposition umfasst und dies Statusinformationen durch die Steuerschaltung (44) auswertbar und zur akustischen Signalisierung sowie zur fallweisen Unterdrückung einer Aktivierung des Aktor (40) umsetzbar sind.

6. Elektronisches Einsteckschloss nach Anspruch 5, **dadurch gekennzeichnet, dass** mittels der Steuerschaltung (44) bei ausgefahrenem Riegel (54) oder geöffneter Tür eine Aktivierung des Aktors (40) trotz eines Aktivierungswunsches unterdrückt und ein akustisches Signal ausgegeben wird.

7. Elektronisches Einsteckschloss nach einem der Ansprüche 4 bis 6, **dadurch gekennzeichnet, dass** mittels der Steuerschaltung (44) nach Rückzug der Falle (12) und Öffnen der Tür bei offenbleibender Tür erst nach Ablaufen einer Verzögerungszeit zunächst ein lokaler akustischer Alarm und bei weiter offener Tür nach einer weiteren Verzögerungszeit ein Hauptalarm ausgelöst wird.

## Claims

1. An electronic mortise lock (10) with a latch (12) which can be actuated by a door handle set, whereby by means of a reversible mechanical coupling of the mortise lock (10) at least one of the door handle set's door handles arranged on both sides of the lock can be brought out of engagement with the latch (12), but, through an electronic actuator-controlled coupling, the door handles of the door handle set can be brought into engagement with the latch (12) when the actuator (40) is switched-on, whereby a follower (18) configured as a coupling element between the latch (12) and the door handle set consists of three parallel discs (20, 22, 24) which can rotate around a common axis, of which the middle disc (20) is engaged with an actuation rod (14) of the spring-loaded latch (12) via a cam (26), and whereby only the two outer discs (22, 24) have a door handle square spindle aperture (34, 36) into each of which a square spindle of a door handle arranged on each side of the mortise lock (10) protrudes, **characterised in that** the middle disc (20) further bears a driver (28) which can be pivoted manually into three positions and which can optionally be brought into engagement, in a second position, with none or, in a first or third position respectively, with one of the outer discs (22, 24) and in the event of engagement couples the respective outer disc (22, 24) with the middle disc (20), and **in that** the middle disc (20) bears a spring-loaded coupling pawl (38) which by the electronically controlled actuator (40) can be brought into engagement briefly or long-lastingly with tooth flanks (52) on the outer discs (22, 24) and thus couples both outer discs (22, 24) with the middle disc (20).

2. The electronic mortise lock according to Claim 1, **characterised in that** the actuator (40) is connected to a control circuit (44) which in turn is coupled, via a radio link, to a separate reading and analysing device from which a desire for activation can be transmitted to the control circuit (44).

3. The electronic mortise lock according to Claim 2, **characterised in that** the actuator (40) can be briefly activated by means of the control circuit (44) in the event of a permissible activation desire and can be deactivated automatically after a stop time has elapsed or can be long-lastingly activated in a targeted manner by separate control commands and the long-lasting activation can be rescinded.

4. The electronic mortise lock according to claim 2 or 3, **characterised in that** the mortise lock (10) comprises status sensors (46, 48, 49) from the number of sensors for battery state, door position, latch position and bolt position and the status information can be transmitted via the radio link to the reading and analysing device.

5. The electronic mortise lock according to one of claims 2 to 4, **characterised in that** the mortise lock (10) comprises status sensors (46, 48, 49) from the number of sensors for battery state, door position, latch position and bolt position and the status information can be analysed by the control circuit (44) and can be implemented for acoustic signalling and from case to case for suppression of an activation of the actuator (40).

6. The electronic mortise lock according to Claim 5, **characterised in that** by means of the control circuit (44), when the bolt (54) is moved out or when the door is opened, an activation of the actuator (40) is suppressed despite an activation desire and an acoustic signal is emitted.

7. The electronic mortise lock according to one of claims 4 to 6, **characterised in that**, by means of the control circuit (44), after retraction of the latch (12) and opening of the door, firstly a local acoustic alarm is triggered only after a delay time has expired when the door is left open, and a main alarm is triggered after a further delay time if the door continues to be open.

## Revendications

1. Serrure à mortaiser électronique (10) avec un pêne (12) qui est actionnable par un ensemble de loquets, au moins un des loquets disposés de chaque côté de la serrure et composant l'ensemble étant apte à être dégagé du pêne (12) au moyen d'un accouplement mécanique commutable, alors que les loquets de l'ensemble sont aptes à être engagés avec le pêne (12) par un accouplement électronique commandé par un actionneur (40) pendant la période d'actionnement de celui-ci, un fouillot (18), conçu comme élément de couplage entre le pêne (12) et l'ensemble de loquets, étant constitué par trois disques parallèles, rotatifs autour d'un axe commun (20, 22, 24), dont le disque central (20) est en prise, via une came (26), avec une tige d'actionnement (14) du pêne soumis à l'action d'un ressort (12) et dont seulement les deux disques extérieurs (22, 24) présentent une ouverture de loquet carrée (34, 36), dans laquelle pénètre respectivement un carré d'un loquet disposé de chaque côté de la serrure à mortaiser (10), **caractérisée en ce que** le disque central (20) porte, en outre, un entraîneur (28), qui pivote manuellement dans trois positions et apte à être engagé, au choix, dans une seconde position avec aucun, ou dans une première, à savoir troisième position avec un des disques extérieurs (22, 24) et qui, en cas d'engagement, accouple le disque extérieur respectif (22, 24) avec le disque central (20) et **en ce que** le disque central (20) porte un cliquet d'accouplement (38) qui est apte à être engagé brièvement ou durablement par l'actionneur commandé électroniquement (40) avec des flancs de dent (52) sur les disques extérieurs (22, 24), accouplant, ainsi, les deux disques extérieurs (22, 24) avec le disque central (20).

2. Serrure à mortaiser électronique suivant la revendication 1, **caractérisée en ce que** l'actionneur (40) est raccordé à un circuit de commande (44) qui est, à son tour, couplé via une liaison radioélectrique avec un appareil de lecture et d'évaluation duquel un souhait d'activation est transmissible au circuit de commande (44).

3. Serrure à mortaiser électronique suivant la revendication 2, **caractérisée en ce qu'**à souhait d'activation admissible, l'actionneur (40) est apte à être activé brièvement et désactivé automatiquement après expiration d'une durée de maintien, ou activé durablement, de manière ciblée, par des commandes séparées, et **en ce que** l'activation durable est supprimable.

4. Serrure à mortaiser électronique suivant la revendication 2 ou 3, **caractérisée en ce que** la serrure à mortaiser (10) comprend des capteurs d'état (46, 48, 49) parmi le groupe de capteurs captant le niveau de pile, les positions de porte, de pêne et de verrou et **en ce que** les informations d'état sont transmissibles à l'appareil de lecture et d'évaluation via la liaison radioélectrique.

5. Serrure à mortaiser électronique suivant une quelconque des revendications 2 à 4, **caractérisée en ce que** la serrure à mortaiser (10) comprend des capteurs d'état (46, 48, 49) parmi le groupe de capteurs captant le niveau de pile, les positions de porte, de pêne et de verrou et **en ce que** les informations d'état sont aptes à être évaluées par le circuit de commande et transformées pour supprimer au cas par cas une activation de l'actionneur (40).

6. Serrure à mortaiser électronique suivant la revendication 5, **caractérisée en ce qu'**à verrou sorti (54) ou à porte ouverte, une activation de l'actionneur (40) est supprimée au moyen du circuit de commande (44) malgré un moyen d'activation, et un signal acoustique est émis.

7. Serrure à mortaiser électronique suivant une des revendications 4 à 6, **caractérisée en ce qu'**après le retrait du pêne (12) et l'ouverture de la porte, c'est d'abord, à porte restant ouverte, une alarme acoustique locale qui est déclenchée seulement après expiration d'un temps de retard (44) au moyen du circuit de commande, puis, à porte davantage ouverte et après un temps de retard supplémentaire, c'est une alarme principale qui est déclenchée.
